# EUROPÄISCHE PATENTSCHRIFT

(11) **EP 0 149 991 B1**
(45) Veröffentlichungstag und Bekanntmachung des Hinweises auf die Patenterteilung: **01.02.1989**
(21) Anmeldenummer: 84890219.3
(22) Anmeldetag: 16.11.1984
(51) Int. Cl.: E06B 3/30

(54) **Mit einer aussenseitigen Verkleidung aus Leichtmetall versehenes Holzfenster**
Wooden window frame provided with an exterior light metal cladding
Fenêtre en bois pourvue d'un revêtement extérieur en métal léger

(30) Priorität: 16.11.1983 AT 4023/83
(43) Veröffentlichungstag der Anmeldung: 31.07.1985
(73) Patentinhaber: Silber, Franz, A-4613 Mistelbach bei Wels (AT)
(72) Erfinder: Silber, Franz, A-4613 Mistelbach bei Wels (AT)
(74) Vertreter: Boeckmann, Peter, Dipl.-Ing.

(56) Entgegenhaltungen:
- BE-A- 681 967
- BE-A- 703 014
- CH-A- 430 138
- DE-A- 1 683 589
- DE-A- 1 962 972
- DE-A- 3 117 139
- FR-A- 1 227 913
- FR-A- 2 073 852

## Beschreibung

Die Erfindung bezieht sich auf ein mit einer außenseitigen Verkleidung aus Leichtmetall, insbesondere Aluminium, versehenes Holzfenster, bei welchem die die Verkleidung bildenden Leichtmetallprofile von den Holzteilen des Fensterflügels bzw. Fensterstockes durch Distanzstücke in Abstand gehalten sind, welche mit den Holzteilen des Fensterflügels bzw. Fensterstockes mittels Verbindungsteilen verbunden, insbesondere verschraubt sind.

Bekanntlich bedürfen Holzfenster zumindest außenseitig in bestimmten Zeitintervallen eines Anstriches, um den Witterungseinflüssen standhalten zu können. Aus Leichtmetall, insbesondere Aluminium, bestehende Fenster haben diesen Nachteil nicht, bilden aber mit den Metallteilen eine Kältebrücke von außen nach innen, die nur durch zusätzliche, zumeist kostenintensive Maßnahmen verhindert werden kann. Außerdem wird häufig aus ästhetischen Gründen gewünscht, im Rauminneren das warme Holz zu haben. Es wurden daher bereits Fenster vorgeschlagen, bei welchen innenseitig gelegene Holzteile außenseitig mit einer Verkleidung aus Leichtmetall versehen sind. Es hat sich jedoch herausgestellt, daß dies nicht problemlos möglich ist. Eine bekannte Konstruktion sieht vor, die Leichtmetallprofile auf die Holzteile aufschnappen zu lassen. Nachteilig hieran ist einerseits, daß die Leichtmetallprofile unmittelbar an den Holzteilen anliegen, so daß das Holz nicht atmen kann, anderseits, daß die Leichtmetallprofile ihren Halt verlieren, wenn das Holz im Laufe der Zeit schwindet. Bei einer anderen bekannten Konstruktion sind eckverbundene Aluminiumrahmen auf die Holzteile mittels Kunststoffverbindern aufgeschraubt. Hiebei ist nachteilig, daß die Holzteile eigens für dieses System hergestellt werden müssen und daß die Herstellung der Aluminiumprofile mit Rahmenverbindungen sowohl von der Herstellungsseite als auch von der Montageseite gesehen zusätzliche Kosten verursacht. Weiters besteht auch hier der Nachteil, daß die den Aluminiumprofilen zugewendete Seiten der Holzteile nicht genügend belüftet sind. Bei anderen bekannten Konstruktionen besteht wiederum der Nachteil, daß die unterschiedlichen Wärmedehnungen des Leichtmetalles und des Holzes Spannungen im Rahmen bzw. im Flügel des Fensters führen, was zu Undichtheiten und Funktionsstörungen führen kann. Bei auf die Holzteile aufgeschraubten metallischen Befestigungsbügeln, auf welche die Leichtmetallteile aufschnappen gelassen werden, führen diese Wärmedehnungen zu Kratzgeräuschen der aufeinander reibenden Metallteile. Dies gilt auch für eine Konstruktion nach der BE-A 681 967, bei welcher an den Holzteilen angeschraubte elastische Metallspangen die Verkleidungsprofile an die Holzteile andrücken. Zudem liegen bei der zuletzt genannten Konstruktion die Verkleidungsprofile an den Holzteilen an, so daß letztere mangelhaft belüftet sind.

Es ist weiters bekannt (BE-A 703 014), die Leichtmetallprofile an der Frontseite der Holzteile durch Distanzstücke von diesen in Abstand zu halten und an den Seitenflächen der Holzteile anzuschrauben. An den Ecken des Fensterflügels sind jeweils zwei Leichtmetallprofile einander überlappend angeordnet. Ein elastischer Klebstoff dient zur Verklebung zwischen den Leicht- metallprofilen und den Distanzstücken. Die Überlappung der Leichtmetallteile an den Flügelecken ist nachteilig im Hinblick auf das Eindringen von Staub und Wasser, was durch die Elastizität der Klebeverbindung noch gesteigert wird.

Die Erfindung setzt sich zur Aufgabe, diese Nachteile zu vermeiden und ein Fenster der eingangs geschilderten Art so zu verbessern, daß es mit geringem Aufwand leicht hergestellt werden kann und daß die Leichtmetallprofile fest und dauerhaft mit den Holzteilen verbunden sind, ohne deren Atmung zu behindern, wobei auch den unterschiedlichen Wärmedehnungsverhalten des Leichtmetalles in Bezug auf das Holz Rechnung getragen ist. Weiters ist angestrebt, eine starre Eckverbindung des Leichtmetallprofilrahmens zu erzielen. Die Erfindung löst diese Aufgabe dadurch, daß die Distanzstücke mit den Leicht- metallprofilen starr verklebt und mittels der Verbindungsteile mit den Holzteilen des Fensterflügels bzw. Fensterstockes mit Spiel zumindest in Längsrichtung der Leichtmetallprofile verbunden sind, und daß in den Ecken des Fensterflügels bzw. des Fensterstockes angeordnete Distanzstücke mit den beiden im Eckbereich gestossenen Teilen der Leichtmetallprofile derart verklebt sind, daß die Distanzstücke mit ihrer Verklebung eine starre Eckverbindung der Leichtmetallprofile bilden. Die Distanzstücke sichern hiebei in bekannter Weise einem Hohlraum zwischen den Holzteilen und den auf sie aufgesetzten Leichtmetallprofilen, wodurch eine einwandfreie Belüftung der Holzteile auch an der den Leichtmetallprofilen zugewendeten Seite gewährleistet bleibt, so daß das Holz nicht ersticken kann. Trotz einer dauerhaften Verbindung zwischen den Leichtmetallprofilen und den Holzteilen, welche ein Lockerwerden ausschließt, ist dem unterschiedlichen Dehnungsverhalten der Leichtmetallprofile und der Holzteile durch das Spiel Rechnung getragen, welches für die Befestigung der Distanzstücke zumindest in Längsrichtung der Profile besteht. Selbst wenn sich nämlich Verschiebungen der Leichtmetallprofile in Bezug auf die Holzteile durch die unterschiedlichen Wärmedehnungen ergeben, so können diese Verschiebungen dadurch stattfinden, daß die mit den Leichtmetallprofilen starr verklebten Distanzstücke sich um das nötige Maß entlang der Holzteile infolge des erwähnten Spieles der Verbindungsteile verschieben können, ohne daß die Verbindung locker wird. Dies gilt auch dann, wenn die Holzteile im Laufe der Zeit ihre Maßgenauigkeit durch Schwinden verlieren. Trotz dieser Vorteile ist die erfindungsgemäße Konstruktion einfach in der Herstellung und in der Montage und daher sehr kostengünstig, denn die Montage der an den Fensterecken entsprechend zugeschnittenen, insbesondere auf Gehrung geschnittenen Leichtmetallprofile wird durch die sie untereinander verklebenden Distanzstücke vereinfacht und verbilligt. Zugleich ergeben die Distanzstücke an den Ecken des Fensters eine Abdichtung der im Eckbereich gestossenen Leichtmetallprofile gegen Eindringen von Staub und Feuchtigkeit.

Gemäß einer bevorzugten Ausführungsform der Erfindung sind die Distanzstücke von flachen Leichtmetallplatten, insbesondere aus Aluminium, gebildet. Flache Leichtmetallplatten können aus Abfallprodukten, z. B. beim Zuschneiden der Leichtmetallprofile, gewonnen werden.

Vorzugsweise sind erfindundungsgemäß die Verbindungsteile von Schrauben gebildet, die in Längsrichtung der Profile liegende Langlöcher der Distanzstücke durchsetzen. Hiebei ist der kleinste Abstand zweier gegenüberliegender Lochränder größer als der Schaftdurchmesser der Schrauben, jedoch kleiner als der Kopfdurchmesser der Schrauben. Dadurch wird das erwähnte Spiel, welches die Relatiwerschiebung der Leichtmetallprofile in Bezug auf die Holzteile zuläßt, mit geringem Aufwand und herkömmlichen Bauteilen erzielt. Um zu vermeiden, daß die Verklebung der Distanzstücke mit den Leichtmetallprofilen sich in einer Verklebung der Schrauben mit den Distanzstücken auswirkt und damit das erwähnte Spiel zunichte macht, sind hiebei die Schraubenköpfe gegenüber dem zur Verklebung der Distanzstücke mit den Leichtmetallprofilen verwendeten Klebstoff abgedeckt.

Bei der Montage ist es von Vorteil, wenn zwischen den Distanzstücken beidseitig klebende Einlagen, insbesondere Schaumstoffbänder, angeordnet sind, deren Dicke gleich ist der Dicke der Distanzstücke. Diese beidseitig klebenden Einlagen halten bei der Montage die Leichtmetallprofile an den Holzteilen fest, sobald einmal eine Andrückung erfolgt ist. Das Fenster kann daher danach sofort zur Weiterbearbeitung gelangen, ohne daß auf die Aushärtung des zur Verklebung der Distanzstücke mit den Leichtmetallprofilen verwendeten Klebstoffes (im allgemeinen Metallkleber) gewartet werden muß.

Um eine Abdichtung gegen Feuchtigkeit und Staub an den Längsrändern der Leichtmetallprofile zu erzielen, sind diese Längsränder mit den Holzteilen mittels eines elastischen Klebers, insbesondere eines Silikonklebers, verklebt. Damit wird die erwähnte unterschiedliche Wärmedehnung nicht behindert.

Zur Verbesserung der Belüftung der Hohlraumes, der vom Abstand zwischen den Leichtmetallprofilen und den Holzteilen gebildet ist, sind gemäß einer Weiterbildung der Erfindung Löcher in den Leichtmetallprofilen, insbesondere an deren Unterseiten, vorgesehen.

In der Zeichnung ist die Erfindung an Hand eines Ausführungsbeispieles schematisch dargestellt. Fig. 1 zeigt einen Vertikalschnitt durch das Fenster und Fig. 2 zeigt eine Ecke des Fensterstockes in axonometrischer Ansicht und in größerem Maßstab.

In die Gebäudeöffnung 1 ist der Fensterstock 2 eingesetzt, der mit zumindest einem Fensterflügel 3 zusammenwirkt. In den Fensterflügel 3 ist in herkömmlicher Weise eine doppelscheibige Isolierverglasung 4 eingesetzt. Auf die Holzteile 5 bzw. 6 des Fensterstockes 2 bzw. des Fensterflügels 3 sind aus Aluminium bestehende Leichtmetallprofile 7 bzw. 8 aufgesetzt, z. B. gekantete Aluminiumbleche oder stranggepreßte Profile. Diese Leichtmetallprofile, deren Profil in großen Zügen dem Profil der Außenseite des zugehörigen Holzteiles 5 bzw. 6 folgt, sind jedoch nicht unmittelbar auf die Holzteile 5, 6 aufgesetzt, sondern unter Zwischenschaltung von Distanzstücken 9, insbesondere flachen Aluminiumplatten, die an den Holzteilen 5, 6 des Fensterstockes 2 bzw. des Fensterflügels 3 in Abständen voneinander mittels Schrauben 10 befestigt sind. Diese Distanzstücke 9 sind an den Ecken des Fensterstockes 2 bzw. des Fensterflügels 3, insbesondere in Dreiecksform, vorgesehen, weiters dazwischen in Form rechteckiger Platten in Abständen von etwa 50 cm. Dadurch liegen die Leichtmetallprofile 7 bzw. 8 in einem Abstand von den Holzteilen 5, 6, wodurch jeweils ein Hohlraum 11 bzw. 12 gebildet wird. Vor der Aufsetzung der Leichtmetallprofile 7, 8 werden an den Holzteilen 5, 6 zwischen den Distanzstücken 9 beidseitig selbstklebende Einlagen 13 angeklebt, insbesondere beidseitig selbstklebende Schaumstoffplatten, die dieselbe Dicke haben wie die plattenförmigen Distanzstücke 9. In der Folge werden an den inneren Längskanten der Holzteile 5, 6 Schichten 14 aus einem elastischen Kleber, insbesondere einem Silikonkleber, aufgetragen und auf die Distanzstücke 9 eine dünne Schicht 15 aus einem Metallkleber, wobei zuvor die Köpfe der Schrauben 10 abgedeckt werden, damit dieser Metallkleber die Distanzstücke 9 mit den Schrauben 10 nicht verbinden kann. Sodann werden die losen Leichtmetallprofile 7 bzw. 8, die an ihren Enden auf Gehrung 30 geschnitten sind, an die Holzteile 5, 6 des Fensterstockes 2 bzw. des Fensterflügels 3 angedrückt. Hiebei gewähren die beidseitig selbstklebenden Einlagen 13 sofort Halt, so daß die Holzteile 5, 6 genügend fest mit den Leichtmetallprofilen 7, 8 verbunden sind, um die sofortige Weiterarbeit am Fenster zu ermöglichen. Die Leichtmetallprofile können daher einzeln bzw. elementweise an den Holzteilen befestigt werden und es ist nicht erforderlich, die Leichtmetallprofile vor der Verbindung mit den Holzteilen zu einem fixen Rahmen zusammenzusetzen. Nach etwa einem Tag härtet die Schicht 15 des Metallklebers aus und stellt somit eine kompakte Verbindung zwischen dem Leichtmetallrahmen und dem Holzrahmen dar. Hiebei kann jedoch der Leichtmetallrahmen unabhängig vom Holzrahmen arbeiten, da ein Spiel zwischen den Distanzstücken 9 und den Schrauben 10 dadurch gegeben ist, daß die Löcher 16 der Distanzstücke 9, durch welche die Schrauben 10 hindurchgesteckt sind, zumindest in der Längsrichtung der Profile 7, 8 größer sind als der Schaftdurchmesser der Schrauben 10, jedoch in Querrichtung der Profillängsrichtung kleiner als der Kopfdurchmesser dieser Schrauben. Durch solche Langlöcher wird unterschiedlichen Wärmedehnungen in Längsrichtung der Leichtmetallprofile 7 bzw. 8 und der Holzteile 5 bzw. 6 Rechnung getragen, welche Relativdehnung durch die Elastizität der Silikonkleberschicht 14 gewahrt bleibt.

Die Distanzstücke 9 in den Ecken des Fensterstockes 2 bzw. des Fensterflügels 3 stellen zugleich nach dem Aushärten der Metallkleberschicht 15 eine starre Eckverbindung des Leichtmetallprofilrahmens dar.

Die Hohlräume 11 bzw. 12 gewährleisten eine Hinterlüftung des hinter der von den Leichtmetallprofilen gebildeten Verkleidung liegenden Holzes. Um eine Zirkulation der Luft in diesen Hohlräumen 11, 12 zu erzielen, sind in den Leichtmetallprofilen 7 bzw. 8 oben oder unten Löcher 17 bzw. 18 vorgesehen. Für die oberen Abschnitte des Fensterstockes 2 bzw. des Fensterflügels 3 liegen die Löcher 17 zweckmäßig oben, für die unteren Abschnitte hingegen sind die Löcher 18 unten angeordnet, um diese Löcher 17 bzw. 18 möglichst gegen den Zutritt von Schlagregen zu schützen.

Das Profil des Fensterflügels 3 weist zweckmäßig eine Wassernase 19 auf, von der heruntertropfendes Wasser stets direkt auf die von dem Leichtmetallprofil 7 gebildete Verkleidung des Fensterstockes 2 gelangt. Das Profil des Fensterflügels 3 wird außenseitig von einer in eine Nut 21 des Holzteiles 6 eingesetzten Gummidichtung 22 abgedeckt, so daß kein Wasser eindringen kann. Eine zweite Gummidichtung 23 ist in eine Nut 24 des Holzteiles 6 weiter innen eingesetzt. Die beiden Gummidichtungen 22, 23 gewährleisten die Dichtheit des Fensters.

Das äußere Aussehen bzw. der optische Eindruck des Fensters entspricht eher einem Holzfenster, weil der Fensterflügel 3 in Bezug auf den Fensterstock 2 zurück, d. h. nach innen zu versetzt ist und nicht flächenbündig wie bei den herkömmlichen Holz-Aluminium-Fenstern liegt. Infolge der beschriebenen Verarbeitungstechnik ist das dargestellte Fenster wesentlich billiger herzustellen als herkömmliche Holz-Aluminiumfenster.

Allenfalls hinter das Leichtmetallprofil 7 des Fensterstockes 2 gelangtes Wasser wird durch eine Leiste 25 aufgefangen und durch einen Kanal 26 in den Hohlraum 11 geleitet, von wo es durch die Löcher 18 nach unten abfließen kann.

## Patentansprüche

1. Mit einer außenseitigen Verkleidung aus Leichtmetall, insbesonderer Aluminium, versehenes Holzfenster, bei welchem die die Verkleidung bildenden Leichtmetallprofile (7, 8) von den Holzteilen (5, 6) des Fensterflügels (3) bzw. Fensterstockes (2) durch Distanzstücke (9) in Abstand gehalten sind, welche mit den Holzteilen (5, 6) des Fensterflügels (3) bzw. Fensterstockes (2) mittels Verbindungsteilen (10) verbunden, insbesondere verschraubt sind, dadurch gekennzeichnet, daß die Distanzstücke (9) mit den Leichtmetallprofilen (7, 8) starr verklebt und mittels der Verbindungsteile (10) mit den Holzteilen (5, 6) des Fensterflügels (3) bzw. Fensterstockes (2) mit Spiel zumindest in Längsrichtung der Leichtmetallprofile (7, 8) verbunden sind, und daß in den Ecken des Fensterflügels (3) bzw. des Fensterstockes (2) angeordnete Distanzstücke (9) mit den beiden in Eckbereich gestossenen Teilen der Leichtmetallprofile (7, 8) derart verklebt sind, daß die Distanzstücke (9) mit ihrer Verklebung eine starre Eckverbindung der Leichtmetallprofile (7, 8) bilden.

2. Fenster nach Anspruch 1, dadurch gekennzeichnet, daß die Distanzstücke (9) von flachen Leichtmetallplatten, insbesondere aus Aluminium, gebildet sind.

3. Fenster nach Anspruch 1 oder 2, dadurch gekennzeichnet, daß die Verbindungsteile von Schrauben (10) gebildet sind, die in Längsrichtung der Profile (7, 8) liegende Langlöcher (16) der Distanzstücke (9) durchsetzen.

4. Fenster nach Anspruch 1, 2 oder 3, dadurch gekennzeichnet, daß die Köpfe der Schrauben (10) gegenüber dem zur Verklebung der Distanzstücke (9) mit den Leichtmetallprofilen (7, 8) verwendeten Klebstoff abgedeckt sind.

5. Fenster nach einem der Ansprüche 1 bis 4, dadurch gekennzeichnet, daß zwischen den Distanzstücken (9) beidseitig klebende Einlagen (13), insbesondere Schaumstoffplatten, angeordnet sind, deren Dicke gleich ist der Dicke der Distanzstücke (9).

6. Fenster nach einem der Ansprüche 1 bis 5, dadurch gekennzeichnet, daß die Leichtmetallprofile (7, 8) an ihren Längsrändern mit den Holzteilen (5, 6) mittels einer Schicht (14) eines elastischen Klebers, insbesondere eines Silikonklebers, verklebt sind.

7. Fenster nach einem der Ansprüche 1 bis 6, dadurch gekennzeichnet, daß der vom Abstand zwischen den Leichtmetallprofilen (7, 8) und den Holzteilen (5, 6) gebildete Hohlraum (11, 12) durch Löcher (17,18) in den Leicht-metallprofilen (7, 8) belüftet ist.

## Claims

1. Wooden window frame provided with an exterior cladding made of light metal, in particular aluminium, wherein the light metal sections (7, 8) which form the cladding are held spaced apart from the wooden parts (5, 6) of the window casement (3) resp. window casing (2) by spacing members (9) which are connected with, in particular screwed to, the wooden parts (5, 6) of the window casement (3) resp. window casing (2) by means of connecting members (10), characterised in that the spacing members (9) are glued together rigidly with the light metal sections (7, 8) and are connected, by means of the connecting members (10), with the wooden parts (5, 6) of the window casement (3) resp. window casing (2), with clearance at least in the longitudinal direction of the light metal sections (7, 8), and in that spacing members (9), arranged in the corners of the window casement (3) resp. of the window casing (2), are glued together with the two parts of the light metal sections (7, 8) which impact in the corner region, in such a way that the spacing members (9), with their gluing, form a rigid corner connection of the light metal sections (7, 8).

2. Window frame according to claim 1, characterised in that the spacing members (9) are formed from flat light metal plates, in particular made of aluminium.

3. Window frame according to claim 1 or 2, characterised in that the connecting members are formed by screws (10) which pass through slots (16) of the spacing members (9) lying in the longitudinal direction of the sections (7, 8).

4. Window frame according to claim 1, 2 or 3, characterised in that the heads of the screws (10) are covered to protect them from the adhesive substance which is used to glue together the spacing members (9) and the light metal sections (7, 8).

5. Window frame according to one of the claims 1 to 4, characterised in that insert parts (13) which are adhesive on both sides, in particular flat pieces of foam material, are arranged between the spacing members (9), their thickness being equal to the thickness of the spacing members (9).

6. Window frame according to one of the claims 1 to 5, characterised in that the light metal sections (7, 8) are glued together with the wooden parts (5, 6) on their longitudinal edges by means of a layer (14) of a resilient adhesive, in particular a silicon adhesive.

7. Window frame according to one of the claims 1 to 6, characterised in that the hollow space (11, 12) formed by the spacing between the light metal sections (7, 8) and the wooden parts (5, 6) is ventilated by holes (17, 18) in the light metal sections (7, 8).

## Revendications

1. Fenêtre en bois pourvue d'un revêtement extérieur en métal léger, en particulier en aluminium, dans laquelle les profilés en métal léger (7, 8) qui constituent le revêtement sont maintenus à distance des parties en bois (5, 6) du battant (3) ou, respectivement, du dormant (2) de la fenêtre au moyen de pièces intercalaires (9) qui sont reliées, en particulier par vissage, aux parties en bois (5, 6) du battant (3) ou, respectivement, du dormant (2) de la fenêtre au moyen d'organes de liaison (10), caractérisée par le fait que les pièces intercalaires (9) sont collées rigidement sur les profilés en métal léger (7, 8) et sont reliées aux parties en bois (5, 6) du battant (3) ou, respectivement, du dormant (2) de la fenêtre au moyen des organes de liaison (10) avec un jeu, du moins dans la direction longitudinale des profilés en métal léger (7, 8), et par le fait que des pièces intercalaires (9) disposées dans les coins du battant (3) ou, respectivement, du dormant (2) de la fenêtre sont collées aux deux parties des profilés en métal léger (7, 8) qui sont séparées dans la région du coin, et ce, de telle sorte que les pièces intercalaires (9) avec leur colle constituent une liaison rigide du coin des profilés en métal léger (7, 8).

2. Fenêtre selon la revendication 1, caractérisée par le fait que les pièces intercalaires (9) sont constituées par des plaques plates en métal léger, en particulier en aluminium.

3. Fenêtre selon la revendication 1 ou 2, caractérisée par le fait que les organes de liaison sont constitués par des vis (10) qui traversent des trous allongés (16) des pièces intercalaires (9), trous qui s'étendent dans la direction longitudinale des profilés (7, 8).

4. Fenêtre selon la revendication 1, 2 ou 3, caractérisée par le fait que les têtes des vis (10) sont recouvertes par rapport à la colle utilisée pour coller les pièces intercalaires (9) sur les profilés en métal léger (7, 8).

5. Fenêtre selon l'une des revendications 1 à 4, caractérisée par le fait que des garnitures (13) collant des deux côtés, en particulier des plaques en matière plastique, sont disposées entre les pièces intercalaires (9), leur épaisseur étant égale à celle des pièces intercalaires (9).

6. Fenêtre selon l'une des revendications 1 à 5, caractérisée par le fait que les profilés en métal léger (7, 8) sont collés par leurs bords longitudinaux sur les parties en bois (5, 6) au moyen d'une couche (14) d'une colle élastique, en particulier d'une colle de silicone.

7. Fenêtre selon l'une des revendications 1 à 6, caractérisée par le fait que l'espace creux (11, 12) formé par la distance entre les profilés en métal léger (7, 8) et les parties en bois (5, 6) est aéré par des trous (17, 18) ménagés dans les profilés en métal léger (7, 8).
